# EUROPÄISCHE PATENTSCHRIFT

(11) **EP 4 235 976 B1**
(45) Veröffentlichungstag und Bekanntmachung des Hinweises auf die Patenterteilung: **29.04.2026**
(21) Anmeldenummer: 23175513.3
(22) Anmeldetag: 05.03.2013
(51) Int. Cl.: H01R 13/655, H01R 13/432, H01R 13/516, H01R 13/512, H01R 13/53, H01R 24/22

(54) **STECKVERBINDER UMFASSEND EINE SCHUTZLEITERBRÜCKE**
CONNECTOR COMPRISING A PROTECTIVE CIRCUIT BRIDGE
CONNECTEUR ENFICHABLE COMPRENANT UN PONT CONDUCTEUR DE PROTECTION

(30) Priorität: 05.03.2012 DE 102012101813
(43) Veröffentlichungstag der Anmeldung: 30.08.2023
(62) Teilanmeldung aus: 20204687.6
(73) Patentinhaber: Phoenix Contact GmbH & Co. KG, 32825 Blomberg (DE)
(72) Erfinder: DIEßEL, Thorsten, 32120 Hiddenhausen (DE); NEHM, Detlef, 32816 Schieder-Schwalenberg (DE); KNEIDL, Martin, 32760 Detmold (DE)
(74) Vertreter: Maikowski & Ninnemann Patentanwälte Partnerschaft mbB

(56) Entgegenhaltungen:
- EP-A2- 1 646 118
- DE-A1- 102009 055 925
- JP-A- 2003 036 942
- US-A- 4 688 868

## Beschreibung

Die vorliegende Erfindung betrifft einen Steckverbinder zum mechanischen und elektrischen Verbinden mit einem korrespondieren Gegensteckverbinder, umfassend ein Gehäuse, eine Schutzleiterbrücke und einen Steckereinsatz, wobei die Schutzleiterbrücke an dem Gehäuse gehalten ist.

Derartige Steckverbinder und Gegensteckverbinder werden im Stand der Technik verwendet, um eine elektrische und mechanische Verbindung zwischen zwei elektrischen Leitungen oder einer elektrischen Leitung und einem Gerät oder einer Installation herzustellen. Insbesondere für die Übertragung großer Ströme sind große, schwere Steckverbinder erforderlich, die durch das Gehäuse gegen Umwelteinflüsse geschützt sind. Derartige Gehäuse bestehen üblicherweise aus Aluminium und sind mit einem Gewinde zur Aufnahme einer Kabelverschraubung versehen. Die hier betrachteten Steckverbinder sind zur Verbindung von einer Mehrzahl elektrischer Leiter ausgeführt, von denen einer ein Schutzleiter (PE-Kontakt) ist. Der Schutzleiter kann auch kombiniert mit einem Neutralleiter als PEN-Kontakt ausgeführt sein. Der Schutzleiter ist mit der Schutzleiterbrücke verbunden, um eine entsprechende Schutzleiterfunktion zu ermöglichen und die Schutzleiter von Steckverbinder und Gegensteckverbinder miteinander in Kontakt zu bringen. Die übrigen Leiter sind mit elektrischen Kontakten des Steckereinsatzes verbunden.

Der prinzipielle Aufbau von Steckverbinder und Gegensteckverbinder kann im Wesentlichen identisch sein und sich lediglich in der Ausgestaltung ihrer elektrischen Kontakte zum Herstellen der elektrischen Verbindung unterscheiden. Die Ausführungen für den Steckverbinder gelten somit entsprechend für den Gegensteckverbinder.

Steckverbinder und Gegensteckverbinder sind korrespondierend nach dem Stecker-Buchse-Prinzip zur Herstellung einer elektrischen Verbindung zwischen dem Steckverbinder und dem Gegensteckverbinder ausgeführt. Die elektrischen Kontakte von Steckverbinder und Gegensteckverbinder können jeweils korrespondierend als Kontaktstifte oder Kontaktstiftaufnahmen ausgeführt sein. Zur sicheren elektrischen Verbindung der Leiter von Steckverbinder und Gegensteckverbinder ist der Steckereinsatz fest an dem Gehäuse positioniert.

Nachteilig an dem zuvor beschriebenen Steckverbinder ist, dass die Montage der Schutzleiterbrücke und des Steckereinsatzes aufwändig ist und in dem Gehäuse Montageraum freigehalten werden muss, um sowohl den Steckereinsatz wie auch die Schutzleiterbrücke zu montieren. Dadurch ist es erforderlich, den Steckverbinder entsprechend groß auszuführen. Außerdem sind derartige Steckverbinder oft schwer, was ihre Handhabung erschwert.

Die Die DE 10 2009 055 925 A1 offenbart eine Steckverbinderanordnung mit einem Gehäuse, das ein Metall-Rahmenelement aufweist, welches zumindest teilweise von einem Kunststoffmaterial umgeben ist.

Ausgehend von dem oben Stand der Technik liegt der Erfindung somit die Aufgabe zugrunde, einen Steckverbinder der oben genannten Art anzugeben, der einfach und kosteneffizient herzustellen ist, leicht zu handhaben ist und eine sichere mechanische und elektrische Verbindung von Steckverbinder und Gegensteckverbinder ermöglicht.

Die Lösung der Aufgabe erfolgt erfindungsgemäß durch die Merkmale des unabhängigen Anspruchs. Vorteilhafte Ausgestaltungen der Erfindung sind in den Unteransprüchen angegeben.

Erfindungsgemäß ist somit ein Steckverbinder zum mechanischen und elektrischen Verbinden mit einem korrespondieren Gegensteckverbinder angegeben, umfassend ein aus Kunststoff hergestelltes Gehäuse, eine Schutzleiterbrücke und einen Steckereinsatz, wobei die Schutzleiterbrücke an dem Gehäuse gehalten ist, die Schutzleiterbrücke zwei Verbindungsbereiche zur Verbindung mit dem Steckereinsatz aufweist, und der Steckereinsatz an den zwei Verbindungsbereichen gehalten ist.

Grundidee der vorliegenden Erfindung ist es also, die Montage des Steckverbinders zu vereinfachen, indem die Schutzleiterbrücke in und unmittelbar an dem Gehäuse montiert wird und der Steckereinsatz in dem Gehäuse unmittelbar an der Schutzleiterbrücke montiert wird. Beispielsweise wird die Schutzleiterbrücke zunächst separat an dem Gehäuse angebracht, und in einem weiteren Montageschritt wird der Steckereinsatz an der bereits montierten Schutzleiterbrücke angebracht. Der so gebildete Steckverbinder ist einfach zu montieren und erfordert einen geringen Bauraum für die Installation. Dadurch ist auch das Gewicht des Steckverbinders gering. Die Montage des Steckereinsatzes ist prinzipiell unabhängig von der Reihenfolge des Einbringens von Steckereinsatz und Schutzleiterbrücke in das Gehäuse. In einer bevorzugten Ausführungsform ist der Steckverbinder derart ausgeführt, dass zunächst der Steckereinsatz an der Schutzleiterbrücke montiert und die so gebildete Einheit danach gemeinsam in dem Gehäuse montierbar ist. Schutzleiterbrücke und Kontakte des Steckereinsatzes sind mit einzelnen Leitern, beispielsweise einzelnen Leitern eines zu verbindenden Kabels, verbunden, wobei die Schutzleiterbrücke mit einem Schutzleiter, auch PE-Leiter verbunden ist. Weitere Leiter sind mit elektrischen Kontakten des Steckereinsatzes verbunden. Der Steckereinsatz kann zur Kontaktierung des Gegensteckverbinders mit Kontaktstiften oder entsprechenden Aufnahmen für die Kontaktstifte ausgeführt sein, oder mit beliebigen anderen korrespondierenden Kontakten. Der Steckverbinder und der Gegensteckverbinder können somit beispielsweise nach dem Stecker-Buchse-Prinzip entweder als männlicher oder weiblicher Stecker ausgeführt sein, ohne dass dies für die erfindungsgemäße Montage des Steckereinsatzes oder der Schutzleiterbrücke einen Unterschied erfordert. Der Schutzleiter kann auch als PEN-Kontakt mit integriertem Neutralleiter ausgeführt sein. Die Ausführungen für den Steckverbinder gelten entsprechend für den Gegensteckverbinder. Die Schutzleiterbrücke ist zur zuverlässigen Anbringung des Steckereinsatzes geeignet, da sie als elektrischer Leiter ausgeführt und daher üblicherweise aus Metall hergestellt ist. Somit weist die Schutzleiterbrücke eine hohe Stabilität auf, so dass sich ein robuster und zuverlässiger Steckverbinder ergibt.

In einer vorteilhaften Ausgestaltung der Erfindung ist der Steckverbinder derart ausgeführt, dass die Verbindungsbereiche zur Herstellung einer Schraubverbindung mit dem Steckereinsatz ausgeführt ist. Die Schraubverbindung ermöglicht eine stabile und zuverlässige Anbringung des Steckereinsatzes an der Schutzleiterbrücke. Es sind verschiedene Ausgestaltungen der Verbindungsbereiche zur Herstellung der Schraubverbindung möglich, beispielsweise kann jeder Verbindungsbereich einen Bolzen mit einem Außengewinde zum Anschrauben des Steckereinsatzes aufweisen. Ebenfalls kann eine Schraube an jedem Verbindungsbereich gehalten sein. Alternativ oder zusätzlich ist es auch möglich, jeden Verbindungsbereich zur Herstellung einer Rastverbindung mit dem Steckereinsatz auszuführen, so dass der Steckereinsatz mit der Schutzleiterbrücke verrastet wird.

In weiterer vorteilhafter Ausgestaltung der Erfindung ist der Steckverbinder derart ausgestaltet, dass jeder Verbindungsbereich ein Durchgangsloch aufweist. Das Durchgangsloch ermöglicht das Durchführen einer Verbindungsschraube oder eines Schraubbolzens, so dass der Steckereinsatz und die Schutzleiterbrücke unter Herstellung einer Schraubverbindung aneinander befestigt werden können.

In weiterer vorteilhafter Ausgestaltung der Erfindung ist der Steckverbinder derart ausgestaltet, dass das Durchgangsloch mit einem Innengewinde ausgeführt ist. Das Innengewinde ermöglicht das unmittelbare Einschrauben einer Schraube, so dass der Steckereinsatz einfach und unter ausschließlicher Verwendung wenigstens einer Schraube mit einem korrespondierenden Außengewinde an der Schutzleiterbrücke anbringbar ist.

Jeder Verbindungsbereich ist aus Metallblech gefertigt. Das Metallblech weist eine hohe Stabilität auf, wodurch der Steckereinsatz zuverlässig an der Schutzleiterbrücke und damit an dem Gehäuse gehalten wird.

Gemäß einer bevorzugten Ausführungsform der Erfindung ist der Steckverbinder derart ausgeführt, dass jeder Verbindungsbereich mit einem rohrförmigen Körper ausgeführt ist. Der rohrförmige Körper weist eine hohe Festigkeit für die Anbringung des Steckereinsatzes auf. Die Befestigung kann dabei beispielsweise an einer Außenwandung des rohrförmigen Körpers oder an dem rohrförmigen Körper insgesamt erfolgen. Wenn der Verbindungsbereich aus Metallblech gefertigt ist, kann die röhrenförmige Ausgestaltung beispielsweise durch einfaches Biegen oder Falten des Metallblechs gebildet werden. Der rohrförmige Körper ist bevorzugt mit einem im Wesentlichen rechteckigen Querschnitt ausgeführt. Weiter bevorzugt ist, dass der Verbindungsbereich als Hohlkörper ausgeführt ist.

In weiterer vorteilhafter Ausgestaltung der Erfindung ist der Steckverbinder derart ausgestaltet, dass der rohrförmige Körper zwei gegenüberliegende Durchgangslöcher aufweist, und eines der Durchgangslöcher mit einem Innengewinde ausgeführt ist. Die zwei gegenüberliegenden Durchgangslöcher ermöglichen das Durchführen von Befestigungsmitteln, um den Steckereinsatz an dem Verbindungsbereich anzubringen. Durch das Innengewinde kann eine Schraube zur Befestigung des Steckereinsatzes verwendet werden, während das zweite Durchgangsloch Gewinde ausgeführt lediglich der Führung dient. Der Hohlraum zwischen den Durchgangslöchern bewirkt einen Federeffekt, so dass ein zuverlässiges und haltbares Verschrauben des Steckereinsatzes an der Schutzleiterbrücke erfolgt.

In weiterer Ausgestaltung der Erfindung ist der Steckverbinder derart ausgestaltet, dass das Durchgangsloch mit dem Innengewinde mit einem Durchzug ausgeführt ist. Der Durchzug ermöglicht es, einen Gewindebereich mit einer größeren Gewindelänge und einer höheren Anzahl Gewindegängen bereitzustellen, als dies bei dem Durchgangsloch alleine der Fall ist. Weil der Verbindungsbereich aus Metallblech gefertigt ist, ergibt sich aufgrund der Materialstärke des Blechs üblicherweise eine geringe Gewindelänge, die durch den Durchzug vergrößert werden kann. Der Durchzug lässt sich beispielsweise bei dem Verbindungsbereich aus Metallblech durch ein entsprechendes Ausbilden des Durchgangslochs einfach aus dem Metallblech herstellen. Alternativ kann der Durchzug als separates Bauteil an dem Metallblech befestigt werden, beispielsweise durch Schweißen, Löten oder andere Verbindungstechniken.

Die Schutzleiterbrücke weist zwei Verbindungsbereiche auf, die an den axialen Endbereichen der Schutzleiterbrücke ausgebildet sind. Durch die zwei Verbindungsbereiche ergibt sich eine zuverlässige und haltbare Befestigung des Steckereinsatzes an der Schutzleiterbrücke. Gleichzeitig kann die Schutzleiterbrücke über die Verbindungsbereiche durch den Steckereinsatz gespannt werden, so dass sie nicht der Gefahr durch Verformungen unterliegt. Vorzugsweise sind die Verbindungsbereiche an den Endbereiche in der Längsachse der Schutzleiterbrücke ausgebildet.

Die Schutzleiterbrücke weist einen länglichen Brückenhauptkörper auf, und die Verbindungsbereiche sind seitlich an dem Brückenhauptkörper ausgebildet. Durch das seitliche Anbringen der Verbindungsbereiche an dem Brückenhauptkörper kann die Schutzleiterbrücke beispielsweise entlang einer Wandung des Gehäuses angebracht werden, und die Verbindungsbereiche in einen Innenraum des Gehäuses von der Schutzleiterbrücke abragen. Dadurch kann der Steckereinsatz einfach an der Schutzleiterbrücke angebracht werden. Besonders bevorzugt sind die Schutzleiterbrücke und die Verbindungsbereiche in einem im Wesentlichen rechten Winkel zueinander angeordnet. Somit kann der Brückenhauptkörper seine geringste Dicke in einer Einschubrichtung des Gegensteckverbinders aufweisen, während dei Verbindungsbereiche senkrecht dazu in das Gehäuse ragen, um den Steckereinsatz einfach und zuverlässig daran anbringen zu können. Wenn die Schutzleiterbrücke aus einem elastischen Material gefertigt ist, beispielsweise Metall, ist der Brückenhauptkörper elastisch mit den Verbindungsbereichen verbunden, wodurch sich die Montage des Steckverbinders erleichtert, da Toleranzen leicht ausgeglichen werden können. Insbesondere wenn eine vorgefertigte Einheit aus Schutzleiterbrücke und Steckereinsatz in das Gehäuse eingeführt wird, erleichtert die Beweglichkeit des Brückenhauptkörpers zu den Verbindungsbereichen das Einbringen. Ein Verkanten beim Einbringen dieser Einheit in das Gehäuse kann verhindert bzw. ausgeglichen werden.

Die Verbindungsbereiche weisen Befestigungsmittel zur Verbindung der Schutzleiterbrücke mit dem Gehäuse auf. Somit können alle Befestigungen über den Verbindungsbereich bewirkt werden, was die Konstruktion des Gehäuses mit geringen Abmessungen begünstigt.

Die Befestigungsmittel sind als Rastmittel ausgeführt, um mit korrespondierenden Rastmitteln des Gehäuses zu verrasten. Die Rastmittel ermöglichen ein einfaches Befestigen der Schutzleiterbrücke an dem Gehäuse. Zum Entfernen der Schutzleiterbrücke aus dem Gehäuse kann die Verrastung auf einfache Weise wieder aufgehoben werden. Die Rastmittel können beispielsweise als Rastnasen oder Zungen ausgebildet sein. Besonders bevorzugt ist an jedem Verbindungsbereich eine Rastfahne ausgebildet. Das Gehäuse weist bevorzugt eine Führungsnut mit einer Rastnase auf, in welche die Rastzunge eingeführt und darin verrastet werden kann.

In weiterer vorteilhafter Ausgestaltung der Erfindung ist der Steckverbinder derart ausgeführt, dass das Gehäuse eine Steckeröffnung mit zwei gegenüberliegenden Seiten aufweist, und an jeder der zwei gegenüberliegenden Seiten eine Schutzleiterbrücke angebracht ist, wobei der Steckereinsatz an beiden Schutzleiterbrücken gemeinsam gehalten ist. Diese Ausgestaltung des Steckverbinders ermöglicht es, auch einen großen Steckereinsatz in dem Gehäuse zuverlässig zu halten, da über die beiden Schutzleiterbrücken eine Abstützung an den gegenüberliegenden Seiten des Gehäuses erfolgt. Auch wird die Montage einer Einheit aus Steckereinsatz und Schutzleiterbrücken in dem Gehäuse erleichtert, da diese Einheit zwischen den gegenüberliegenden Seiten leicht eingeführt werden kann. Bei einer konischen Ausgestaltung des Gehäuses und/oder einem entsprechenden Anwinkeln der Schutzleiterbrücken kann diese Einheit selbstzentrierend in das Gehäuse eingebracht werden. An den beiden gegenüberliegenden Seiten wird durch die jeweilige Schutzleiterbrücke ein Schutzleiterkontakt bereitgestellt, der eine hohe Sicherheit für den Steckverbinder gewährleistet. Auch kann der Steckverbinder derart ausgestaltet werden, dass er rotationssymmetrisch ist, das heißt er bei einer Drehung um 180° um die Achse der Einführrichtung des Gegensteckverbinders identisch mit dem Gegensteckverbinder verbindbar ist.

Die Schutzleiterbrücke ist einteilig aus einem Metallblech hergestellt. Die Ausführung aus Metallblech ermöglicht die Herstellung einer Schutzleiterbrücke mit wenig Materialeinsatz, wobei das Metallblech einfach zu formen ist, beispielsweise durch Biegen, Falzen oder Ähnliches, um die Verbindungsbereiche auszuformen.

Das Gehäuse ist aus Kunststoff hergestellt. Gegenüber einem Metallgehäuse kann das Gehäuse aus Kunststoff mit reduziertem Gewicht hergestellt werden, wodurch der Steckverbinder leicht handzuhaben ist. Außerdem bewirkt der Kunststoff eine elektrische Isolierung, die die Verwendung des Steckverbinders erleichtert und die Sicherheit erhöht.

Nachfolgend wird die Erfindung unter Bezugnahme auf die anliegende Zeichnung anhand bevorzugter Ausführungsformen näher erläutert.

Es zeigen
- Fig. 1: eine perspektivische Ansicht eines erfindungsgemäßen Steckverbinders gemäß einer ersten Ausführungsform von der Seite seiner Steckeröffnung ohne angebrachten Steckereinsatz,
- Fig. 2: eine perspektivische Ansicht der Schutzleiterbrücke des Steckverbinders aus Fig. 1 in Einzeldarstellung,
- Fig. 3: eine Detailansicht der Ansicht aus Fig. 1, die die Anbringung der Schutzleiterbrücke in dem Gehäuse zeigt, und
- Fig. 4: eine perspektivische Ansicht einer Schutzleiterbrücke gemäß einer zweiten Ausführungsform der Erfindung in Einzeldarstellung.

Fig. 1 zeigt einen erfindungsgemäßen Steckverbinder 1 gemäß einer ersten Ausführungsform der Erfindung. Der Steckverbinder 1 umfasst ein Gehäuse 2, zwei Schutzleiterbrücken 3, von denen nur eine in der Fig. 1 sichtbar ist, und einen hier nicht gezeigten Steckereinsatz. Im montierten Zustand sind die Schutzleiterbrücken 3 und der Steckereinsatz in dem Gehäuse 2 fixiert, wobei beispielsweise elektrische Kontakte des Steckereinsatzes aus dem Gehäuse 2 herausragen können.

Das Gehäuse 2 ist aus Kunststoff im Spritzgussverfahren gefertigt und mit einer angespritzten Kabelverschraubung 4 ausgeführt. Die Kabelverschraubung 4 dient zur Durchführung eines Kabels mit einer Mehrzahl Leiter in das Gehäuse 2 hinein. Einer der Leiter ist ein Schutzleiter, der mit der Schutzleiterbrücke 3, auch PE-Leiter, verbunden ist. Die weiteren Leiter sind mit elektrischen Kontakten des Steckereinsatzes verbunden. Der Steckereinsatz ist zur Kontaktierung eines hier nicht gezeigten korrespondierenden Gegensteckverbinders mit Kontaktstiften bzw. entsprechenden Aufnahmen für Kontaktstifte ausgeführt.

Das Gehäuse 2 weist eine Steckeröffnung 5 auf, über die der Steckverbinder 1 mit dem korrespondierenden Gegensteckverbinder elektrisch und mechanisch verbindbar ist. Die Steckeröffnung 5 ist rechteckig ausgeführt, wobei zwei gegenüberliegende Seiten 6 der Steckeröffnung 5, hier die Längsseiten, parallel zueinander angeordnet sind. Die Schutzleiterbrücken 3 sind entlang der Längsseiten 6 in dem Gehäuse 2 angebracht.

Fig. 2 zeigt eine der Schutzleiterbrücken 3 im Detail. Beide Schutzleiterbrücken 3 sind identisch wie die in Fig. 2 gezeigte Schutzleiterbrücke 3 ausgeführt.

Die Schutzleiterbrücke 3 aus Fig. 2 ist einteilig aus Metallblech hergestellt und umfasst einen länglichen Brückenhauptkörper 7, an dessen axialen Endbereichen 8 jeweils ein Verbindungsbereich 9 ausgebildet ist. Die Verbindungsbereiche 9 sind seitlich an einer gemeinsamen Seite an dem Brückenhauptkörper 7 positioniert.

Die Verbindungsbereiche 9 sind in diesem Ausführungsbeispiel mit einem rohrförmigen Körper 10 ausgeführt, der einen rechteckigen Querschnitt aufweist. Der rohrförmigen Körper 10 der Verbindungsbereiche 9 ist jeweils durch Biegen des Metallblechs der Schutzleiterbrücken 3 im Bereich der Verbindungsbereiche 9 ausgeformt.

Der rohrförmige Körper 10 weist zwei gegenüberliegende Durchgangslöcher 11, 12 auf, wie im Detail in Fig. 3 gezeigt ist. Das in der Fig. 3 oben gezeigte Durchgangsloch 11 ist als Durchgangsloch ohne Innengewinde ausgeführt, während das in der Fig. 3 gezeigte untere Durchgangsloch 12 mit einem Durchzug 13 ausgeführt ist, wobei das untere Durchgangsloch 12 und der Durchzug 13 ein Innengewinde aufweisen. Der Steckereinsatz ist mittels vier nicht gezeigter Schrauben an den Verbindungsbereichen 9 der Schutzleiterbrücken 3 montierbar, wobei die Schrauben durch das obere Durchgangsloch 11 geführt und in das untere Durchgangsloch 12 mit dem Durchzug 13 eingeschraubt werden.

An den Verbindungsbereichen 9 ist zusätzlich jeweils eine Rastfahne 14 ausgebildet, mit der die Schutzleiterbrücke 3 an ihren axialen Endbereichen 8 in einer Führungsnut 15 hinter einem Rastvorsprung 16 des Gehäuses 2 verrastet wird, wie im Detail in Fig. 3 gezeigt ist. Somit können die Schutzleiterbrücken 3 jeweils alleine oder als Einheit mit dem Steckereinsatz durch die Steckeröffnung 5 in das Gehäuse 2 eingeführt und durch Herstellen der Rastverbindung montiert werden.

Fig. 4 zeigt eine Schutzleiterbrücke 3 gemäß einer zweiten Ausführungsform der Erfindung. Die Schutzleiterbrücke 3 der zweiten Ausführungsform stimmt im Wesentlichen mit der Schutzleiterbrücke 3 der ersten Ausführungsform überein, so dass sie im Austausch gegen die Schutzleiterbrücke 3 der ersten Ausführungsform in dem unter Bezug auf die erste Ausführungsform beschriebenen Gehäuse 2 verwendet werden kann. Der Einfachheit halber werden gleichartige Elemente mit denselben Bezugszeichen bezeichnet. Da die Schutzleiterbrücken 3 der zweiten Ausführungsform im Wesentlichen mit derjenigen der ersten Ausführungsform überein stimmt, wird hier nur auf ihre Unterschiede eingegangen.

Die Schutzleiterbrücke 3 der zweiten Ausführungsform unterscheidet sich von derjenigen der ersten Ausführungsform in der Ausgestaltung ihrer Verbindungsbereiche 9. Die Verbindungsbereiche 9 der Schutzleiterbrücke 3 der zweiten Ausführungsform weisen jeweils einen Bodenbereich 17 auf. Das Metallblech der Verbindungsbereiche 9 ist an den Rändern des Bodenbereichs 17 nach oben gebogen ist, um eine zuvor beschriebene Rastfahne 14 und Seitenwände 18 auszubilden. In dem Bodenbereich 17 ist außerdem ein Durchgangsloch 12 mit einem Durchzug 13 wie zuvor beschrieben ausgebildet, die ein entsprechendes Innengewinde aufweisen.

Weitere Unterschiede zwischen den Schutzleiterbrücken 3 der ersten und zweiten Ausführungsform ergeben sich nicht.

### Bezugszeichenliste

| | |
|---|---|
| Steckverbinder | 1 |
| Gehäuse | 2 |
| Schutzleiterbrücke | 3 |
| Kabelverschraubung | 4 |
| Steckeröffnung | 5 |
| Gegenüberliegende Seiten, Längsseiten | 6 |
| Brückenhauptkörper | 7 |
| Endbereich | 8 |
| Verbindungsbereich | 9 |
| rohrförmiger Körper | 10 |
| oberes Durchgangsloch | 11 |
| unteres Durchgangsloch | 12 |
| Durchzug | 13 |
| Rastfahne, Befestigungsmittel | 14 |
| Führungsnut | 15 |
| Rastnase, Rastmittel | 16 |
| Bodenbereich | 17 |
| Seitenwand | 18 |

## Patentansprüche

1. Steckverbinder (1) zum mechanischen und elektrischen Verbinden mit einem korrespondieren Gegensteckverbinder, umfassend ein aus Kunststoff hergestelltes Gehäuse (2), eine Schutzleiterbrücke (3) und einen Steckereinsatz, wobei die Schutzleiterbrücke (3) an dem Gehäuse (2) gehalten ist,
wobei die Schutzleiterbrücke (3) einteilig aus einem Metallblech hergestellt ist, wobei
die Schutzleiterbrücke (3) zwei Verbindungsbereiche (9) zur Verbindung mit dem Steckereinsatz aufweist, und
der Steckereinsatz an den zwei Verbindungsbereichen (9) gehalten ist,
wobei die zwei Verbindungsbereiche (9) an den axialen Endbereichen (8) der Schutzleiterbrücke (3) ausgebildet sind, und
wobei die Schutzleiterbrücke (3) einen länglichen Brückenhauptkörper (7) aufweist und die Verbindungsbereiche (9) seitlich an dem Brückenhauptkörper (7) ausgebildet sind,
**dadurch gekennzeichnet, dass**
die Verbindungsbereiche (9) jeweils Befestigungsmittel (14) zur Verbindung der Schutzleiterbrücke (3) mit dem Gehäuse (2) aufweisen, wobei die Befestigungsmittel (14) jeweils als Rastmittel ausgeführt sind, um mit korrespondierenden Rastmitteln (16) des Gehäuses (2) zu verrasten.

2. Steckverbinder (1) nach Anspruch 1, **dadurch gekennzeichnet, dass**
die Verbindungsbereiche (9) zur Herstellung einer Schraubverbindung mit dem Steckereinsatz ausgeführt sind.

3. Steckverbinder (1) nach Anspruch 2, **dadurch gekennzeichnet, dass**
die Verbindungsbereiche (9) je ein Durchgangsloch (11, 12) aufweisen.

4. Steckverbinder (1) nach Anspruch 3, **dadurch gekennzeichnet, dass**
das Durchgangsloch (12) mit einem Innengewinde ausgeführt ist.

5. Steckverbinder (1) nach einem der vorhergehenden Ansprüche, **dadurch gekennzeichnet, dass**
die Verbindungsbereiche (9) jeweils mit einem rohrförmigen Körper (10) ausgeführt sind.

6. Steckverbinder (1) nach Anspruch 5, **dadurch gekennzeichnet, dass**
der rohrförmige Körper (10) zwei gegenüberliegende Durchgangslöcher (11, 12) aufweist, und eines der Durchgangslöcher (12) mit einem Innengewinde ausgeführt ist.

7. Steckverbinder (1) nach einem der vorhergehenden Ansprüche in Verbindung mit einem der Ansprüche 4 oder 6, **dadurch gekennzeichnet, dass**
das Durchgangsloch (12) mit dem Innengewinde mit einem Durchzug (13) ausgeführt ist.

8. Steckverbinder (1) nach einem der vorhergehenden Ansprüche, **dadurch gekennzeichnet, dass**
das Gehäuse (2) eine Steckeröffnung (5) mit zwei gegenüberliegenden Seiten (6) aufweist, und
an jeder der zwei gegenüberliegenden Seiten (6) eine Schutzleiterbrücke (3) angebracht ist, wobei der Steckereinsatz an beiden Schutzleiterbrücken (3) gemeinsam gehalten ist.

## Claims

1. A plug-in connector (1) for mechanical and electrical connection to a corresponding mating plug-in connector, comprising a housing (2) made of plastic, a protective conductor bridge (3) and a plug insert, wherein the protective conductor bridge (3) is held on the housing (2),
wherein the protective conductor bridge (3) is manufactured in one piece from a metal sheet, wherein the protective conductor bridge (3) has two connecting regions (9) for connection to the plug insert, and
the plug insert is held on the two connecting regions (9),
wherein the two connecting regions (9) are formed at the axial end regions (8) of the protective conductor bridge (3), and
wherein the protective conductor bridge (3) has an elongate bridge main body (7) and the connecting regions (9) are laterally formed on the bridge main body (7),
**characterized in that** the connecting regions (9) each have fastening means (14) for connecting the protective conductor bridge (3) to the housing (2), wherein the fastening means (14) each are designed as latching means in order to latch with corresponding latching means (16) of the housing (2).

2. The plug-in connector (1) according to claim 1, **characterized in that**
the connecting regions (9) are designed for producing a screw connection with the plug insert.

3. The plug-in connector (1) according to claim 2, **characterized in that**
the connecting regions (9) each have a passage hole (11, 12).

4. The plug-in connector (1) according to claim 3, **characterized in that**
the passage hole (12) is designed with an internal thread.

5. The plug-in connector (1) according to one of the preceding claims, **characterized in that**
the connecting regions (9) each are designed with a tubular body (10).

6. The plug-in connector (1) according to claim 5, **characterized in that**
the tubular body (10) has two opposite passage holes (11, 12), and one of the passage holes (12) is designed with an internal thread.

7. The plug-in connector (1) according to one of the preceding claims in conjunction with one of claims 4 or 6, **characterized in that**
the passage hole (12) with the internal thread is designed with a pull-through (13).

8. The plug-in connector (1) according to one of the preceding claims, **characterized in that**
the housing (2) has a plug opening (5) with two opposite sides (6), and
a protective conductor bridge (3) is attached to each of the two opposite sides (6), wherein the plug insert is jointly held on both protective conductor bridges (3).

## Revendications

1. Connecteur à enfichage (1) destiné à être relié mécaniquement et électriquement à un connecteur à enfichage homologue correspondant, comprenant un boîtier (2) fabriqué en matière plastique, un pont conducteur de protection (3) et un insert de fiche, le pont conducteur de protection (3) étant maintenu au boîtier (2),
le pont conducteur de protection (3) étant fabriqué d'un seul tenant à partir d'une tôle métallique, le pont conducteur de protection (3) présentant deux zones de liaison (9) pour la liaison avec l'insert de fiche, et
l'insert de fiche étant maintenu au niveau des deux zones de liaison (9),
les deux zones de liaison (9) étant formées au niveau des zones d'extrémité axiales (8) du pont conducteur de protection (3), et
le pont conducteur de protection (3) possédant un corps principal de pont longitudinal (7), et les zones de liaison (9) étant formées latéralement sur le corps principal de pont (7),
**caractérisé en ce que**
les zones de liaison (9) possèdent chacune des moyens de fixation (14) destinés à relier le pont conducteur de protection (3) avec le boîtier (2), les moyens de fixation (14) étant chacun réalisés sous la forme de moyens d'encliquetage afin de s'encliqueter avec des moyens d'encliquetage (16) correspondants du boîtier (2).

2. Connecteur à enfichage (1) selon la revendication 1, **caractérisé en ce que**
les zones de liaison (9) sont réalisées pour établir une liaison vissée avec l'insert de fiche.

3. Connecteur à enfichage (1) selon la revendication 2, **caractérisé en ce que**
les zones de liaison (9) possèdent chacune un trou traversant (11, 12).

4. Connecteur à enfichage (1) selon la revendication 3, **caractérisé en ce que**
le trou traversant (12) est réalisé avec un filet femelle.

5. Connecteur à enfichage (1) selon l'une des revendications précédentes, **caractérisé en ce que**
les zones de liaison (9) sont chacune réalisées avec un corps tubulaire (10).

6. Connecteur à enfichage (1) selon la revendication 5, **caractérisé en ce que**
le corps tubulaire (10) présente deux trous traversants opposés (11, 12), et l'un des trous traversants (12) est réalisé avec un filet femelle.

7. Connecteur à enfichage (1) selon l'une des revendications précédentes en combinaison avec l'une des revendications 4 ou 6, **caractérisé en ce que**
le trou traversant (12) muni du filet femelle est réalisé avec un tirage (13).

8. Connecteur à enfichage (1) selon l'une des revendications précédentes, **caractérisé en ce que**
le boîtier (2) possède une ouverture de fiche (5) avec deux côtés (6) opposés, et
un pont conducteur de protection (3) est montés sur chacun des deux côtés (6) opposés, l'insert de fiche étant maintenu en commun au niveau des deux ponts conducteurs de protection (3).
